# EUROPÄISCHE PATENTSCHRIFT

(11) **EP 2 508 101 B1**
(45) Veröffentlichungstag und Bekanntmachung des Hinweises auf die Patenterteilung: **09.11.2016**
(21) Anmeldenummer: 12159596.1
(22) Anmeldetag: 15.03.2012
(51) Int. Cl.: A61G 5/12, A47C 7/54

(54) **Sessel mit Armlehnen**
Armchair with arm-rests
Fauteuil avec accoudoirs

(30) Priorität: 08.04.2011 DE 102011016594
(43) Veröffentlichungstag der Anmeldung: 10.10.2012
(73) Patentinhaber: Brunner GmbH, 77866 Rheinau-Freistett (DE)
(72) Erfinder: Ballendat, Martin, 5280 Braunau am Inn (AT)
(74) Vertreter: advotec.

(56) Entgegenhaltungen:
- EP-A1- 0 309 390
- WO-A2-98/34575
- DE-U1- 9 113 321
- US-A- 6 065 806
- US-B1- 6 416 131
- US-B1- 6 517 158

## Beschreibung

Die Erfindung betrifft einen Ruhesessel mit den Merkmalen des Oberbegriffs des Patentanspruches 1.

Ein derartiger Ruhesessel ist aus der Praxis bekannt und umfasst ein Sesselgestell, an dem bezogen auf eine Sessellängsmittelebene seitlich Wangen angeordnet sind und an dem ein Sitzpolster und eine Rückenlehne gelagert sind. An den seitlich angeordneten Wangen können Armlehnen angeordnet sein.

Ein derartiger Ruhesessel ist auch aus DE9113321 U1 bekannt.

Insbesondere im medizinischen oder im geriatrischen Bereich ist es häufig erforderlich, dass Patienten beim Platznehmen auf einem Ruhesessel oder beim Aufstehen von dem Ruhesessel von einem Pfleger oder einer Pflegerin unterstützt werden. Auch kann es erforderlich sein, den Patienten von einem Bett auf den Ruhesessel oder von dem Ruhesessel in ein Bett zu heben. Vorteilhaft erfolgt dies mit einer parallelen Anordnung des Ruhesessels gegenüber dem Bett. Hierbei können aber die Armlehnen störend sein. Der Erfindung liegt die Aufgabe zugrunde, einen Ruhesessel der eingangs genannten Gattung mit Armlehnen zu schaffen, die in einfacher Weise aus einem Arbeitsbereich entfernt werden können.

Diese Aufgabe ist erfindungsgemäß durch den Ruhesessel mit den Merkmalen des Anspruchs 1 gelöst.

Erfindungsgemäß wird also ein Ruhesessel vorgeschlagen, der ein Sesselgestell umfasst, der mit zwei bezogen auf eine Sessellängsmittelebene seitlich angeordneten Wangen versehen ist und an dem ein Sitzpolster und eine Rückenlehne gelagert sind. An den seitlichen Wangen ist jeweils über mindestens ein Gelenk eine Armlehne schwenkbar gelagert, die zwischen einer abgesenkten Ruhestellung und mindestens einer ausgestellten Betriebsstellung verschwenkbar ist.

Die Armlehnen des Ruhesessels nach der Erfindung können also in eine Außerbetriebsstellung geschwenkt werden. In dieser ist es möglich, eine Person ohne störendes Hindernis über die Seite aus dem Ruhesessel zu heben bzw. in dem Ruhesessel abzusetzen. Die Armlehnen sind mithin aus dem Arbeitsbereich eines Helfers entfernbar.

Um ein stabiles Verschwenken der Armlehnen zu ermöglichen, weisen die Armlehnen jeweils mindestens ein Schwenkführungselement auf.

Bei einer bevorzugten Ausführungsform des Ruhesessels nach der Erfindung sind die Schwenkführungselemente jeweils aus einer Führungsstange gebildet. Die Führungsstange kann starr oder gelenkig mit der jeweiligen Armlehne verbunden sein.

Die Führungsstangen sind zweckmäßigerweise in der jeweils zugeordneten Wange geführt. Bei einem Absenken der Armlehnen werden die Führungsstangen damit von den Wangen aufgenommen. Sie tauchen also in die betreffende Wange des Ruhesessels ein.

Zur Arretierung der Armlehnen in der ausgestellten Betriebsstellung ist bei einer bevorzugten Ausführungsform des Ruhesessels nach der Erfindung in den Wangen jeweils eine Rasteinrichtung angeordnet, die die jeweilige Armlehne in der mindestens einen ausgestellten Betriebsstellung sichert.

Eine konstruktiv einfach umsetzbare Rasteinrichtung umfasst beispielsweise eine Riegelfalle, die in Sperrrichtung vorgespannt ist und somit vorzugsweise von einem federbelasteten Schieber gebildet ist.

Beispielsweise stützt sich in der Betriebsstellung eine Stirnplatte der jeweiligen Führungsstange auf der Riegelfalle ab. Bei einem Zurückziehen der Riegelfalle kann die betreffende Führungsstange in die betreffende Wange des Ruhesessels eintauchen und die Armlehne abgesenkt werden.

Um die Rasteinrichtung lösen zu können, d. h. um die jeweilige Armlehne in die Ruhestellung absenken zu können, ist vorzugsweise eine Freigabetaste für die Rasteinrichtung vorgesehen, die an der Oberseite der jeweiligen Wange angeordnet sein kann.

Insbesondere kann die Freigabetaste einen Kulissenschieber betätigen, der mit der Riegelfalle wirkverbunden ist. In dem Kulissenschieber ist also eine Führungsbahn ausgebildet, in die vorzugsweise ein Zapfen bzw. Führungsstift der Riegelfalle eingreift. Bei einem Betätigen der Freigabetaste wird der Kulissenschieber verschoben, wodurch die Riegelfalle betätigt und in eine Freigabestellung zurückgezogen wird.

Die Rückenlehne des Ruhesessels nach der Erfindung kann gegenüber dem Gestell verschwenkbar ausgebildet sein. In diesem Falle ist es vorteilhaft, wenn mindestens eine der Armlehnen ein Betätigungsmittel für eine Verstelleinrichtung der Rückenlehne aufweist. Die Verstelleinrichtung ist beispielsweise aus einer Gasfeder oder dergleichen gebildet. Das Betätigungsmittel kann eine Taste, ein Hebel oder dergleichen sein.

Insbesondere kann das Betätigungsmittel mit einem Seilzug verbunden sein, der in der rohrartig ausgebildeten Führungsstange geführt ist und zu der Verstelleinrichtung führt. Der Seilzug ist damit von außen unsichtbar in der Führungsstange aufgenommen. Damit wird auch ein optisch ansprechendes Erscheinungsbild des Ruhesessels gewährleistet.

Des Weiteren kann an dem Sesselgestell eine verstellbare Beinauflage gelagert sein und an mindestens einer Armlehne ein Betätigungsmittel für eine Verstelleinrichtung der Beinlage angeordnet sein. Entsprechend der Verstelleinrichtung der Rückenlehne kann die Verstelleinrichtung der Beinauflage eine Gasfeder oder dergleichen sein. Entsprechend kann auch das beispielsweise aus einer Taste oder einem Hebel gebildete Betätigungsmittel für die Beinauflage mit einem Seilzug oder dergleichen verbunden sein, der in der rohrartig ausgebildeten Führungsstange geführt ist und zu der Verstelleinrichtung der Beinauflage führt.

Weitere Vorteile und vorteilhafte Ausgestaltung des Gegenstandes der Erfindung sind der Beschreibung, der Zeichnung und den Ansprüchen entnehmbar.

Ein Ruhesessel nach der Erfindung ist in der Zeichnung schematisch vereinfacht dargestellt und wird in der nachfolgenden Beschreibung näher erläutert. Es zeigt
- Fig. 1: eine perspektivische Ansicht eines Ruhesessels nach der Erfindung;
- Fig. 2: eine Seitenansicht des Ruhesessels mit abgesenkter Armlehne;
- Fig. 3: eine Fig. 2 entsprechende Seitenansicht, jedoch mit ausgestellter Armlehne;
- Fig. 4: einen Längsschnitt des Ruhesessels im Bereich einer Armlehne in deren abgesenktem Zustand;
- Fig. 5: eine Fig. 4 entsprechende Ansicht, jedoch mit ausgestellter Armlehne;
- Fig. 6: eine Rasteinrichtung für die Armlehne in deren ausgestelltem Zustand; und
- Fig. 7: die Rasteinrichtung beim Absenken der Armlehne.

In der Zeichnung ist ein Ruhesessel 10 dargestellt, der insbesondere im geriatrischen Bereich, beispielsweise in Altersheimen zum Einsatz kommen kann. Der Ruhesessel 10 umfasst ein einen Sesselkörper bildendes Sesselgestell 12, an dem ein Sitzpolster 14 gelagert ist. Des Weiteren sind an dem Sesselgestell 12 eine verstellbare Rückenlehne 16 und eine verstellbare Beinauflage 18 schwenkbar gelagert.

Bezogen auf eine vertikale Sessellängsmittelebene weist der Ruhesessel 10 beidseits jeweils eine Wange 20A bzw. 20B auf, die eine im weitesten Sinne C-förmig gebogene Rohrkonstruktion 22A bzw. 22B umfasst, an deren Enden jeweils Rollenanordnungen 24 angeordnet sind. Damit kann der Ruhesessel 10 in einfacher Weise verschoben werden.

An den heckseitigen Endbereichen der Rohrkonstruktionen 22A und 22B ist jeweils ein Scharnier 26A bzw. 26B ausgebildet, über das eine Armlehne 28A bzw. 28B angelenkt ist, die an der Oberseite der jeweiligen Rohrkonstruktion 22A bzw. 22B angeordnet ist und in einer abgesenkten Ruhestellung deren Verlauf folgt.

Die Armlehnen 28A und 28B sind jeweils zwischen einer in den Figuren 1, 2 und 4 dargestellten, abgesenkten Ruhestellung und einer in den Figuren 3 und 5 dargestellten, ausgestellten Betriebsstellung verstellbar. In der abgesenkten Ruhestellung bilden die Armlehnen 28A und 28B kein Hindernis, wenn eine Person von der Seite von dem Ruhesessel 10 gehoben oder auf diesen gehoben werden soll. In der ausgestellten Betriebsstellung bilden die Armlehnen 28A und 28B eine Auflagefläche für die Arme der Person bzw. eine Abstützsicherung für die Person.

Von den Armlehnen 28A und 28B steht an der jeweiligen Unterseite eine gebogene Führungsstange 30A bzw. 30B ab, die rohrartig ausgebildet ist und starr an die jeweilige Armlehne 28A bzw. 28B angebunden ist. Die Führungsstangen 30A und 30B greifen jeweils in eine Führungsbahn 32A bzw. 32B der jeweiligen Wange 20A bzw. 20B ein, die das Sesselgestell 12 seitlich begrenzt. Die Führungsbahnen 32A und 32B haben jeweils ebenfalls einen gekrümmten Verlauf, der der Krümmung der Führungsstangen 30A und 30B folgt.

Zur Sicherung der ausgestellten Betriebsstellung ist in den Wangen 20A und 20B jeweils eine Rasteinrichtung 34 angeordnet, die mit der jeweiligen Führungsstange 30A bzw. 30B der jeweiligen Armlehne 28A und 28B zusammenwirkt und im oberen Endbereich der jeweiligen Führungsbahn 32A bzw. 32B angeordnet ist. Die Rasteinrichtung 34, die in den Figuren 6 und 7 vergrößert dargestellt ist, umfasst ein Gehäuse 36, in dem eine Riegelfalle 38 zwischen Führungselementen 40 verschiebbar gelagert ist. Die Riegelfalle 38 ist dabei zwischen einer in Fig. 6 dargestellten Sperrstellung und einer in Fig. 7 dargestellten Freigabestellung verschiebbar. Des Weiteren ist die Riegelfalle 38 mittels einer Schenkelfeder 42 in Richtung der Sperrstellung vorgespannt. Um die jeweilige Armlehne 28A bzw. 28B in der ausgestellten Betriebsstellung zu halten, liegt eine Endplatte 44, die an dem der jeweiligen Armlehne 28A bzw. 28B abgewandten Stirnseite der Führungsstange 30A bzw. 30B angeordnet ist, auf der jeweiligen Riegelfalle 38 auf.

Die Betätigung der Riegelfalle 38 kann mittels eines Betätigungsknopfes 46 erfolgen, der an der Oberseite der jeweiligen Wange 20A bzw. 20B angeordnet ist und in dem Gehäuse 36 geführt ist. Der Betätigungsknopf 46 ist mit einem Kulissenschieber 48 verbunden, der ebenfalls an den Lagereinrichtungen 40 verschiebbar geführt ist und eine Steuerbahn 50 aufweist, in die ein Führungsstift 52 eingreift. Des Weiteren ist der Kulissenschieber 48 bzw. der Betätigungsknopf 46 mittels der Schenkelfeder 42 in Richtung der Freigabestellung der Riegelfalle 38 vorgespannt.

In Fig. 6 ist die Führungsstange 30B für die ausgestellte Betriebsstellung der zugeordneten Armlehne 28B dargestellt, in der sich die Endplatte 44 an der Riegelfalle 38 abstützt. Ausgehend von dieser Stellung kann der Betätigungsknopf 46 entgegen der Federkraft der Schenkelfeder 42 nach unten gedrückt werden, so dass der Kulissenschieber 48 verschoben und durch das Verschieben des Führungsstifts 52 in der Führungsbahn 48 die Riegelfalle 38 ebenfalls entgegen der Federkraft der Schenkelfeder 42 zurückgezogen wird und die Endplatte 44 freigegeben wird. Damit kann die Führungsstange 30B in ihrer zugeordneten Führungsbahn 30B verschoben und die Armlehne 28B abgesenkt werden. In der abgesenkten Stellung folgt die Krümmung der Armlehne 28A zumindest weitgehend der Krümmung der zugeordneten Rohrkonstruktion 22A.

Des Weiteren sind in den Armlehnen 28A und 28B Tasten 54A bzw. 54B integriert, die jeweils mit einem Seilzug 56 verbunden sind, der zu einer Verstelleinrichtung für die verschwenkbare Rückenlehne 16 bzw. eine Verstelleinrichtung für die verschwenkbare Beinauflage 18 führt. Die Seilzüge 56 sind hierbei zunächst in der jeweils zugeordneten Armlehne 28A bzw. 28B und dann in der betreffenden rohrartig ausgebildeten Führungsstange 30A bzw. 30B geführt, so dass das Erscheinungsbild des Ruhesessels 10 durch die Seilzüge 56 nicht gestört ist.

## Patentansprüche

1. Ruhesessel, umfassend ein Sesselgestell (12), das bezogen auf eine vertikale Sessellängsmittelebene seitlich jeweils eine Wange (20A, 20B) aufweist und an dem ein Sitzpolster (14) und eine Rückenlehne (16) gelagert sind, **dadurch gekennzeichnet, dass** an den seitlich angeordneten Wangen (20A, 20B) jeweils über mindestens ein Gelenk eine Armlehne (28A, 28B) schwenkbar gelagert ist, die zwischen einer abgesenkten Ruhestellung und mindestens einer ausgestellten Betriebsstellung verstellbar ist.

2. Ruhesessel nach Anspruch 1, **dadurch gekennzeichnet, dass** die Armlehnen (28A, 28B) jeweils ein Schwenkführungselement (30A, 30B) aufweisen.

3. Ruhesessel nach Anspruch 2, **dadurch gekennzeichnet, dass** die Schwenkführungselemente (30A, 30B) jeweils aus einer Führungsstange gebildet sind.

4. Ruhesessel nach Anspruch 3, **dadurch gekennzeichnet, dass** die Führungsstangen (30A, 30B) in der jeweils zugeordneten Wange (20A, 20B) geführt sind.

5. Ruhesessel nach einem der Ansprüche 1 bis 4, **dadurch gekennzeichnet, dass** in den Wangen (20A, 20B) jeweils eine Rasteinrichtung (34) angeordnet ist, die die jeweilige Armlehne (28A, 28B) in der mindestens einen ausgestellten Betriebsstellung sichert.

6. Ruhesessel nach Anspruch 5, **dadurch gekennzeichnet, dass** die Rasteinrichtung (34) eine Riegelfalle (38) umfasst, die in Sperrrichtung vorgespannt ist.

7. Ruhesessel nach Anspruch 6, **dadurch gekennzeichnet, dass** sich in der Betriebsstellung eine Endplatte (44) der jeweiligen Führungsstange (30A, 30B) auf der Riegelfalle abstützt.

8. Ruhesessel nach einem der Ansprüche 5 bis 7, **gekennzeichnet durch** eine Freigabetaste (46) für die Rasteinrichtung (34), die vorzugsweise an der Oberseite der jeweiligen Wange (20A, 20B) angeordnet ist.

9. Ruhesessel nach Anspruch 8, **dadurch gekennzeichnet, dass** die Freigabetaste (46) einen Kulissenschieber (48) betätigt, der mit der Riegelfalle (38) wirkverbunden ist.

10. Ruhesessel nach einem der Ansprüche 1 bis 9, **dadurch gekennzeichnet, dass** die Rückenlehne (16) gegenüber dem Sesselgestell (12) verschwenkbar ist und dass an mindestens einer Armlehne (28A, 28B) ein Betätigungsmittel für eine Verstelleinrichtung der Rückenlehne (16) angeordnet ist.

11. Ruhesessel nach Anspruch 10, **dadurch gekennzeichnet, dass** das Betätigungsmittel (54A, 54B) mit einem Seilzug (56) verbunden ist, der in der jeweiligen rohrartig ausgebildeten Führungsstange (30A, 30B) geführt ist und zu der Verstelleinrichtung führt.

12. Ruhesessel nach Anspruch 11, **dadurch gekennzeichnet, dass** an dem Sesselgestell (12) eine verstellbare Beinauflage (18) gelagert ist und an mindestens einer Armlehne (28A, 28B) ein Betätigungsmittel (46) für eine Verstelleinrichtung der Beinauflage (18) angeordnet ist.

13. Ruhesessel nach Anspruch 12, **dadurch gekennzeichnet, dass** das Betätigungsmittel (46) der Beinauflage mit einem Seilzug verbunden ist, der in der Führungsstange der betreffenden Armlehne (28A, 28B) geführt ist und zu der Verstelleinrichtung der Beinauflage (18) führt.

## Claims

1. An armchair comprising an armchair frame (12) having a side support (20A, 20B) on both sides with respect to a vertical longitudinal center plane of the armchair and on which a seat cushion (14) and a backrest (16) are mounted,
**characterized in that**
an armrest (28A, 28B) is pivotably mounted on each of the laterally arranged side supports (20A, 20B) via at least one joint, said armrests being adjustable between a lowered rest position and at least one raised position of use.

2. The armchair according to claim 1,
**characterized in that**
each armrest (28A, 28B) has a pivoting guiding element (30A, 30B).

3. The armchair according to claim 2,
**characterized in that**
each pivoting guiding element (30A, 30B) is formed by a guide bar.

4. The armchair according to claim 3,
**characterized in that**
each guide bar (30A, 30B) is guided in the assigned side support (20A, 20B).

5. The armchair according to any one of claims 1 to 4,
**characterized in that**
a locking device (34) is arranged in each side support (20A, 20B), the locking devices securing the armrests (28A, 28B) in the at least one raised position of use.

6. The armchair according to claim 5,
**characterized in that**
the locking device (34) comprises a bar latch (38) which is pre-tensioned in the locking direction.

7. The armchair according to claim 6,
**characterized in that**
in the position of use, an end plate (44) of the respective guide bar (30A, 30B) is supported on the bar latch.

8. The armchair according to any one of claims 5 to 7,
**characterized by**
a release button (46) for the locking device (34), the release button preferably being arranged on top of the respective side support (20A, 20B).

9. The armchair according to claim 8,
**characterized in that**
the release button (46) actuates a slotted pusher (28) which is operatively connected to the bar latch (38).

10. The armchair according to any one of claims 1 to 9,
**characterized in that**
the backrest (16) is pivotable in relation to the armchair frame (12) and that an actuating means for an adjusting device of the backrest (16) is arranged on at least one of the armrests (28A, 28B).

11. The armchair according to claim 10,
**characterized in that**
the actuating means (54A, 54B) is connected to a cable (56) guided in the respective tubular guide bar (30A, 30B) and leading to the adjusting device.

12. The armchair according to claim 11,
**characterized in that**
an adjustable legrest (18) is mounted on the armchair frame (12) and an actuating means (46) for an adjusting device of the legrest (18) is arranged on at least one of the armrests (28A, 28B).

13. The armchair according to claim 12,
**characterized in that**
the actuating means (46) of the legrest is connected to a cable guided in the guide bar of the respective armrest (28A, 28B) and leading to the adjusting device of the legrest (18).

## Revendications

1. Fauteuil comprenant un cadre de fauteuil (12) qui comporte un support latéral (20A, 20B) de chaque côté par rapport à un plan médian longitudinal vertical du fauteuil et sur lequel un coussin de siège (14) et un dossier (16) sont montés,
**caractérisé en ce que**
un accoudoir (28A, 28B) est monté de manière à pouvoir pivoter, par au moins un joint, sur chaque support latéral (20A, 20B) disposé latéralement, les accoudoirs étant ajustables entre une position de repos abaissée et au moins une position de fonctionnement relevée.

2. Fauteuil selon la revendication 1,
**caractérisé en ce que**
chaque accoudoir (28A, 28B) comporte un élément de guidage de pivotement (30A, 30B).

3. Fauteuil selon la revendication 2,
**caractérisé en ce que**
chaque élément de guidage de pivotement (30A, 30B) est formé par une barre de guidage.

4. Fauteuil selon la revendication 3,
**caractérisé en ce que**
chaque barre de guidage (30A, 30B) est guidée dans le support latéral (20A, 20B) attribué.

5. Fauteuil selon l'une quelconque des revendications 1 à 4,
**caractérisé en ce qu'**
un dispositif d'arrêt (34) est disposé dans chaque support latéral (20A, 20B), le dispositif d'arrêt fixant l'accoudoir (28A, 28B) respectif dans l'au moins une position de fonctionnement relevée.

6. Fauteuil selon la revendication 5,
**caractérisé en ce que**
le dispositif d'arrêt (34) comprend un pêne à demi-tour (38) qui est précontraint dans la direction de verrouillage.

7. Fauteuil selon la revendication 6,
**caractérisé en ce que**
dans la position de fonctionnement, une plaque terminale (44) de la barre de guidage (30A, 30B) respective s'appuie sur le pêne à demi-tour.

8. Fauteuil selon l'une quelconque des revendications 5 à 7,
**caractérisé par**
un bouton de libération (46) pour le dispositif d'arrêt (34), le bouton de libération étant disposé de préférence au sommet du support latéral (20A, 20B) respectif.

9. Fauteuil selon la revendication 8,
**caractérisé en ce que**
le bouton de libération (46) actionne un poussoir à coulisse (48) qui est en liaison opérationnelle avec le pêne à demi-tour (38).

10. Fauteuil selon l'une quelconque des revendications 1 à 9,
**caractérisé en ce que**
le dossier (16) est pivotable par rapport au cadre de fauteuil (12) et qu'un moyen d'actionnement pour un dispositif d'ajustement du dossier (16) est disposé sur au moins un accoudoir (28A, 28B).

11. Fauteuil selon la revendication 10,
**caractérisé en ce que**
le moyen d'actionnement (54A, 54B) est relié à un câble (56) qui est guidé dans la barre de guidage (30A, 30B) tubulaire respective et mène au dispositif d'ajustement.

12. Fauteuil selon la revendication 11,
**caractérisé en ce qu'**
un repose-jambes (18) ajustable est monté sur le cadre de fauteuil (12) et un moyen d'actionnement (46) pour un dispositif d'ajustement du repose-jambes (18) est disposé sur au moins un accoudoir (28A, 28B).

13. Fauteuil selon la revendication 12,
**caractérisé en ce que**
le moyen d'actionnement (46) du repose-jambes est relié à un câble qui est guidé dans la barre de guidage de l'accoudoir (28A, 28B) respectif et mène au dispositif d'ajustement du repose-jambes (18).
